# EUROPÄISCHE PATENTSCHRIFT

(11) **EP 0 766 955 B1**
(45) Veröffentlichungstag und Bekanntmachung des Hinweises auf die Patenterteilung: **02.11.2000**
(21) Anmeldenummer: 96113732.0
(22) Anmeldetag: 28.08.1996
(51) Int. Cl.: A61J 1/05

(54) **Portsystem für einen Beutel**
Port system for a bag
Système d'embout d'accès pour une poche

(30) Priorität: 02.10.1995 DE 29515682 U
(43) Veröffentlichungstag der Anmeldung: 09.04.1997
(73) Patentinhaber: B. BRAUN MELSUNGEN AG, 34212 Melsungen (DE)
(72) Erfinder: Bertschi, Samuel, Ing., 6170 Schüpfheim (CH); Fuchs, Jürgen, 34308 Bad Emstal (DE); Loretti, Maurice, Dipl.-Ing., 1219 Chatelaine, Geneve (CH); Mertens, Dieter, 34131 Kassel (DE); Nagel, Stefan, Dipl.-Ing., 6170 Schüpfheim (CH); Rauh, Andreas, Dr. Dipl.-Chem., 34119 Kassel (DE)
(74) Vertreter: von Kreisler, Alek, Dipl.-Chem.

(56) Entgegenhaltungen:
- WO-A-92/00118
- FR-A- 2 291 109
- US-A- 4 078 699

## Beschreibung

Die Erfindung betrifft ein Portsystem für Beutel, die Flüssigkeiten für medizinische Anwendungen enthalten, also Flüssigkeiten für Infusionen, klinische Ernährung oder Dialyse oder Spüllösungen.

Ein Portsystem, von dem der Oberbegriff des Patentanspruchs 1 ausgeht, ist bekannt aus WO92/00118. Bei diesem Portsystem sind an einem Beutel zwei abstehende Rohre befestigt, von denen das eine einen Entnahmeport und das andere einen Additionsport bildet. Jedes dieser Rohre ist durch eine Membran verschlossen, die von dem Einstechdorn eines Übertragungsgerätes oder der Nadel einer Spritze durchstochen werden kann. Auf jedem Rohr sitzt eine Kappe, die aus einem Kappenkörper und einem abreißbaren Verschlußteil besteht. Diese Kappe ist abdichtend auf dem Rohr befestigt und sie bedeckt die Membran vollständig, so daß diese von der Kappe und dem Rohr keimdicht umschlossen wird. Nach dem Abreißen des Verschlußteils liegt der Durchstechbereich der Membranfläche frei. Die Membran kann somit durchstochen werden, um mit einem Übertragungsgerät Zugang zu dem Innern des Beutels zu erhalten.

Aus FR-A-2 291 109 ist ein Portsystem für medizinische Beutel bekannt, das ebenfalls dem Oberbegriff des Patentanspruchs 1 entspricht. Ferner ist an dem Verschlußteil und an dem Kappenkörper ein Stopfen vorgesehen, der nach dem Abreißen des Verschlußteils in die dann geöffnete Durchtrittsöffnung eingedrückt werden kann und diese verschließt. Das Dichtungselement besteht dabei aus einer zum Rohr gehörenden Zwischenwand, die nach dem Durchstechen nicht selbstdichtend ist. Die Kappe ist an das äußere Ende des Rohres unter Verwendung eines Lösungsmittels angeschweißt.

Der Erfindung liegt die Aufgabe zugrunde, ein Portsystem für einen Beutel mit hoher Verwendungssicherheit zu schaffen, das einfach montiert werden kann.

Die Lösung dieser Aufgabe erfolgt erfindungsgemäß mit den im Patentanspruch 1 angegebenen Merkmalen.

Bei dem erfindungsgemäßen Portsystem ist ein Deckel vorhanden, der nach dem Abreißen des Verschlußteils auf den Kappenkörper aufgesetzt wird und dessen Zugangsöffnung verschließt. Der Deckel ist an dem Rohr, dem Kappenkörper oder dem Verschlußteil befestigt. Der Deckel ist daher ein unverlierbares Teil, das mit dem betreffenden Port eine Einheit bildet und nicht verlorengehen kann. Der Deckel erfordert auch keine selbständige Entsorgung, sondern er wird mit dem gesamten Portsystem, nachdem dieses benutzt worden ist, entsorgt.

Vorzugsweise ist der Deckel so ausgebildet, daß er nach dem Aufsetzen auf den Kappenkörper an diesem verriegelt ist und nicht entfernt werden kann, ohne daß dies durch eine Beschädigung des Deckels oder des Kappenkörpers sichtbar ist.

Dadurch, daß die Zugangsöffnung des Kappenkörpers durch einen Deckel bleibend verschlossen wird, wird im Falle des Additionsports erreicht, daß das Zuspritzen eines Medikaments zu dem Beutelinhalt nur im unmittelbaren Anschluß an das Öffnen des Additionsports möglich ist. Nach erfolgtem Injizieren eines oder mehrerer Medikamente verschließt der Benutzer den Additionsport mit dem Deckel, der nicht, ohne daß dies von außen erkennbar wäre, wieder gelöst werden kann. Damit wird erreicht, daß der Benutzer ein Medikament nur einmal zuspritzen kann, und nicht etwa eine zweimalige Zuspritzung durchführt, weil er zwischenzeitlich abgelenkt worden ist und die erste Zuspritzung vergessen hat. Ferner wird sichergestellt, daß kein Dritter irgendwelche Substanzen durch den Additionsport in den Beutel unbemerkt einführt.

Generell ist der Deckel für einen Additionsport vorgesehen, jedoch kann auch ein Entnahmeport, durch den Flüssigkeit aus dem Beutel entnommen wird, in der erfindungsgemäßem Weise ausgebildet sein. Der Entnahmeport wird nach der erstmaligen Entnahme mit einem Dekkel verschlossen. Dies ist beispielsweise dann sinnvoll, wenn der Beutelinhalt sofort nach dem Öffnen des Beutels verbraucht werden muß und ein im Beutel noch enthaltener Rest danach nicht mehr verwendet werden darf.

Vorzugsweise ist das Portsystem mit mindestens zwei Rohren ausgestattet, von denen eines zu einem Entnahmeport und das andere zu einem Additionsport gehört. Die beiden Rohre bilden zusammen mit einem Basisteil eine einstückige Einheit. Das Basisteil wird mit der Beutelwandung abdichtend verschweißt. Das gesamte Portsystem besteht aus nur sehr wenigen Komponenten, nämlich dem Basisteil mit den daran befindlichen Rohren, den auf den Enden der Rohre aufgesetzen Kappen und den zwischen den Kappen und den Rohren eingspannten Membranen. Bei zwei Ports sind also insgesamt nur drei Kunststoffteile nötig, nämlich die Basisteile mit den Rohren und die Kappen mit den ihnen angeformten Verschlußteilen. Die Deckel sind entweder demjenigen Teil angeformt, zu dem die Rohre gehören, oder den einzelnen Kappen bzw. deren Verschlußteilen.

Im folgenden werden Ausführungsbeispiele der Erfindung unter Bezugnahme auf die Zeichnungen näher erläutert.

Es zeigen:
- Fig. 1: eine perspektivische Ansicht einer ersten Ausführungsform des Portsystems im Lieferzustand,
- Fig. 2: das Portsystem von Fig. 1 nach dem Abdrehen der Verschlußteile von den Kappenkörpern und nach dem Aufsetzen des Deckels auf den Kappenkörper des Additionsports,
- Fig. 3: den Zustand der Fig. 2 mit in den Entnahmeport eingesetztem Übertragungsgerät, teilweise geschnitten,
- Fig. 4: ein Portsystem mit geänderter Kappe, wobei der Deckel Bestandteil des Verschlußteils der Kappe ist,
- Fig. 5: das Portsystem nach Fig. 4 nach dem Abdrehen der Verschlußteile und dem Wiederverschließen des Additionsports mit dem zugehörigen Deckel,
- Fig. 6: ein drittes Ausführungsbeispiel des Portsystems im Lieferzustand,
- Fig. 7: das Portsystem nach Fig. 6 nach dem Abdrehen der Verschlußteile und
- Fig. 8: das Portsystem nach Fig. 6 mit verschlossenem Additionsport und in den Entnahmeport eingesteckter Übertragungsvorrichtung.

Bei dem Ausführungsbeispiel der Fign. 1-3 ist an einem aus Kunststoff bestehenden Beutel 10, der eine für den medizinischen Einsatz bestimmte steril verschlossene Flüssigkeit enthält, das Portsystem 11 vorgesehen, das an den Beutel 10 angeschweißt ist. Zu diesem Zweck enthält das Portsystem ein Basisteil 12 mit mehreren parallelen Rippen, deren Breite sich zu den Enden hin verringert, so daß das Basisteil 12 die Form eines Schiffchens hat. An die Rippen des Basisteils 12 werden von außen her die Beutelwandungen angeschweißt, so daß das Basisteil 12 den Beutel abdichtend verschließt. Von dem Basisteil 12 ragen zwei Rohre 13,14 parallel zueinander nach außen. Das Rohr 13 ist Bestandteil des Entnahmeports 15 und das Rohr 14 ist Bestandteil des Additionsports 16. Auf jedem Rohr sitzt eine Kappe 17. Die beiden Kappen 17 sind einander gleich. Jede Kappe 17 besteht aus einem Kappenkörper 18 und einem diesem einstückig angeformten Verschlußteil 19. Der Kappenkörper 18 hat die Form einer Glocke. Er sitzt mit seinem unteren Rand auf einem vom Rohr 14 abstehenden Flansch 50 auf. Auf der Oberwand 20 des Kappenkörpers 18 sitzt das Verschlußteil 19. Dieses Verschlußteil ist nach Art eines umgekehrten Bechers ausgebildet, dessen Rand über eine Schwächungslinie 21 in die Oberwand 20 des Kappenkörpers 18 übergeht. Das Verschlußteil 19 ist ferner mit abstehenden Flügeln 22 zum Angreifen der Hand versehen.

Gemäß Fig. 1 ist dem zum Rohr 14 gehörenden Flansch 50 eine flexible Lasche 23 mit einem Deckel 24 angeformt. Der Deckel 24 ist so ausgebildet, daß er über die Oberwand 20 des Kappenkörpers 18 gesetzt werden kann und sich dann mit Rastelementen 25 an dem Rand 26 derart verhakt, daß er zerstörungsfrei nicht mehr von dem Kappenkörper 18 abgenommen werden kann.

Dieser Zustand ist in Fig. 2 dargestellt. Hier ist die durch das Abdrehen des Verschlußteils 19 freigelegte Öffnung in der Stirnwand 20 des Kappenteils 18 mit dem aufgesetzten Deckel 24 verschlossen. Die Stirnwand 20 des Entnahmeports 15 liegt dagegen frei. Von ihr ist das zugehörige Verschlußteil 19 abgedreht worden, so daß nur noch die Abreißlinie 51 verblieben ist, die die freigelegte Durchtrittsöffnung 27 umgibt. Die Durchtrittsöffnung 27 enthält Verriegelungselemente 28 in Form von Bajonettverschluß-Schlitzen.

Fig. 3 zeigt, daß in die Durchtrittsöffnung 27 des Entnahmeports 15 der Einstechdorn 30 eines Übertragungsgerätes 31 eingesteckt worden ist. An dem Einstechdorn 30 befinden sich Gegen-Verriegelungselemente 29, die mit den Verriegelungselementen 28 den Bajonettverschluß bilden. Dabei wird der Einstechdorn 30 zunächst axial in den Entnahmeport eingesteckt und anschließend gedreht, wodurch er gegen axiales Herausziehen gesichert ist.

Wie aus Fig. 3 ferner hervorgeht, befindet sich im Innern des Kappenkörpers 28 ein selbstschließendes Dichtungselement in Form einer gummielastischen Membran 32, die von ringförmigen axialen Stegen 33,34 des Rohres 13 und des Kappenkörpers 18 ringförmig abgestützt ist. Festgehalten wird der Kappenkörper 18 auf dem Rohr 13 durch Arme 34, die von dem Flansch 50 axial nach außen abstehen und radial federn können. An den Enden dieser Arms 34 befinden sich nach außen weisende Nasen 35, die entsprechend in Ausnehmungen der Umfangswand des Kappenkörpers 18 einrasten. Auf diese Weise kann der Kappenkörper 18 auf dem Rohr 13 durch einfaches Aufschieben montiert werden. Der Umfangsrand der Membran 32 drückt von innen her gegen die Arme 34 und drückt somit die Nasen 35 elastisch nach außen. Die Nasen 35 dienen auch dazu, den Kappenkörper 18 während des Abdrehens des Verschlußteils 19 verdrehungssicher festzuhalten.

Der innere Aufbau des Additionsports 16 ist im wesentlichen gleich demjenigen des Entnahmeports 15. Unterschiedlich ist, daß im Addtionsport 16 das Dichtungselement 38 unmittelbar unter der Stirnwand 20 angeordnet ist und eine in der Stirnwand 20 vorgesehene Durchtrittsöffnung 39 ausfüllt. Das Dichtungselement 38 liegt also nach dem Abdrehen des Verschlußteils 19 in der Oberfläche der Stirnwand 20 frei, damit es mit einer Hohlnadel durchstochen werden kann.

Bei beiden Ports ist der Übergang von dem Rohr 13,14 in den radialen Flansch 50 kelchförmig gestaltet, um eine Fingerstützfläche zu bilden, an der das Rohr mit Daumen und Zeigefinger ergriffen werden kann. Der Durchmesser des Kappenkörpers ist mindestens 1 cm größer als derjenige des Rohres, so daß der Kappenkörper einen Schutzschild für die unter ihm am Rohr angreifenden Finger bildet. Der Innendurchnesser des Rohres 13 ist entsprechend dem Außendurchmesser des Einstechdornes 30 relativ groß, während das Rohr 14 einen geringeren Durchmesser hat, um den Portraum zu minimieren. Beide Rohre 13,14 führen durch das Basisteil 12 hindurch und münden in den Beutel 10 ein.

Bei dem Ausführungsbeispiel der Fign. 4 und 5 ist das Basisteil 12 und die Rohre 13,14 in gleicher Weise ausgestaltet wie beim ersten Ausführungsbeispiel. Die Kappen 17a unterscheiden sich von den Kappen 17 des ersten Ausführungsbeispiels nicht im Hinblick auf die Kappenkörper 18, sondern nur im Hinblick auf die Verschlußteile 19a, denen jeweils ein Deckel 24a einstückig angeformt ist. Die Verschlußteile 19 bestehen hier aus jeweils einem Rohrstutzen, der durch eine seitlich abstehende Platte 40 verschlossen ist. Diese Platte ist zugleich Bestandteil des Deckels 24a. Um die Platte 24 herum erstreckt sich ein dem Rohrstutzen abgewandter Rastrand 41 mit Rastelementen 42, die unlösbar mit dem Rand 26 des Kappenkörpers 18 zusammengreifen, wenn sie über diesen Rand überschnappen.

Fig. 5 zeigt, wie das kombinierte Verschlußteil 19a mit Deckel 24a von der Stirnwand des Kappenkörpers 18 des Additionsports 16 abgedreht wurde, um umgekehrt (d.h. mit dem Deckel 24a) auf den Kappenkörper 18 aufgesetzt zu werden. Der Abreißrand, an dem das Verschlußteil 19 abgerissen ist, ist in Fig. 5 mit 43 bezeichnet.

Der Rastrand 41 ist mit Unterbrechungen 44 versehen, die sich bis in die Scheibe 41 erstrecken und dazu dienen, besser mit der Hand angreifen zu können, wenn das Verschlußteil von dem Kappenkörper 18 abgedreht wird.

Bei dem Ausführungsbeispiel der Fign. 6-8 ist ebenfalls das Verschlußteil 19b mit dem Deckel 24b zu einem einzigen Bauteil vereinigt. Dieses Bauteil weist eine Scheibe 46 auf, an deren einer Seite das Verschlußteil 19b in Form eines liegenden Rohrstutzens angeordnet ist (Fig. 8), während zur gegenüberliegenden Seite der Rastrand 46 absteht, der mit dem Rand 26 des Kappenkörpers 18 unlösbar verrastet wird.

## Patentansprüche

1. Portsystem für einen Beutel, mit einem von dem Beutel (10) abstehenden Rohr (13,14), das an seinem Ende mit einem passierbaren Dichtungselement (32,38) verschlossen ist, und mit einer das Dichtungselement bedeckenden, mit dem Rohr (13,14) verbundenen Kappe (17), deren Kappenkörper (18) eine von einem abbrechbaren Verschlußteil (19) bedeckte Durchtrittsöffnung (27,39) aufweist,
**dadurch gekennzeichnet,**
daß an dem Rohr (13,14), dem Kappenkörper (18) oder dem Verschlußteil (19) ein Deckel (24) vorgesehen ist, der nach dem Abreißen des Verschlußteils (19) die Durchtrittsöffnung (27,39) verschließend auf den Kappenkörper (18) aufsetzbar ist,
und daß das Rohr (13,14) einen radialen Flansch (50) aufweist, auf dem der Rand des Kappenkörpers (18) aufsitzt, und daß das Rohr mit radial federnden Armen (34) versehen ist, die vom Innern der Kappe her in Rastausnehmungen des Kappenkörpers (18) eingreifen.

2. Portsystem nach Anspruch 1, dadurch gekennzeichnet, daß der Deckel mit dem Kappenkörper derart verrastbar ist, daß ein nachträgliches Entfernen des Deckels (24) erkennbar ist.

3. Portsystem nach Anspruch 1 oder 2, dadurch gekennzeichnet, daß an einem mit dem Beutel (10) verschweißbaren Basisteil (12) mindestens zwei Rohre (13,14) vorgesehen sind, von denen eines zu einem Entnahmeport (15) und das andere zu einem Additionsport (16) gehört, und daß die Rohre (13,14) mit mindestens einem zugehörigen Deckel (24) eine einstückige Einheit bilden.

4. Portsystem nach einem der Ansprüche 1-3, dadurch gekennzeichnet, daß an einem mit dem Beutel (10) verschweißbaren Basisteil (12) mindestens zwei Rohre (13,14) vorgesehen sind, von denen eines zu einem Entnahmeport (15) und das andere zu einem Additionsport (16) gehört, und daß mindestens eine der auf die Rohre (13,14) aufsetzbaren Kappen (17a,17b) mit einem zugehörigen Deckel (24a,24b) eine einstückige Einheit bildet.

5. Portsystem nach einem der Ansprüche 1-4, dadurch gekennzeichnet, daß der Kappenkörper (18) über dem Dichtungselement (32) Verriegelungselemente (28) aufweist, die mit Gegen-Verriegelungselementen (29) eines Einstechdornes (30) nach Art eines Bajonettverschlusses zusammenwirken.

6. Portsystem nach einem der Ansprüche 1-5, dadurch gekennzeichnet, daß das Verschlußteil (19a) zugleich als Deckel (24a) ausgebildet ist und einen von dem Kappenkörper (18) abreißbaren Rohrstutzen sowie von dem Rohrstutzen abgewandt einen mit dem Rand (26) des Kappenkörpers (18) verriegelbaren Rastrand (41) aufweist.

7. Portsystem nach Anspruch 6, dadurch gekennzeichnet, daß der Rastrand (41) Unterbrechungen (44) zum Angreifen mit der Hand aufweist.

8. Portsystem nach einem der Ansprüche 1-5, dadurch gekennzeichnet, daß das Verschlußteil (19b) zugleich als Deckel (24b) ausgebildet ist und eine Scheibe (46) mit einem darauf liegend angeordneten Rohrstutzen sowie auf der dem Rohrstutzen abgewandten Seite der Scheibe (46) einen mit einem Rand (26) des Kappenkörpers (18) verriegelbaren Rastrand (47) aufweist.

9. Portsystem nach einem der Ansprüche 1-5, dadurch gekennzeichnet, daß der Durchmesser des Kappenkörpers um mindestens 1 cm größer ist als derjenige des zugehörigen Rohres, derart, daß der Kappenkörper einen Schutzschirm für an dem Rohr angreifende Finger bildet.

10. Portsystem nach Anspruch 9, dadurch gekennzeichnet, daß das Rohr unterhalb des Kappenkörpers zur Bildung einer Fingerstützfläche kelchförmig ausgebildet ist.

## Claims

1. A port system for a bag, comprising a tube (13,14) projecting from the bag (10) and being closed, at one end thereof, with a sealing element (32,38) adapted to be passed, and a cap (17) covering the sealing element and connected with the tube (13,14), the cap body (18) of said cap comprising a passage opening (27,39) covered by a closing member (19) adapted to be broken off,
characterized in that
the tube (13,14), the cap body (18) or the closing member (19) is provided with a cover (24) which can be placed upon the cap body (18), closing the passage opening (27,39), after the closing member (19) has been torn off,
the tube (13,14) comprises a radial flange (50) on which the edge of the cap body (18) rests, and wherein the tube is provided with radially elastic arms (34) engaging into catch recesses of the cap body (18) from the interior of the cap.

2. The port system according to claim 1, wherein the cover is adapted to be interlocked with the cap body in such a manner that a subsequent removal of the cover (24) is noticeable.

3. The port system according to claim 1 or 2, wherein a base member (12) weldable with the bag (10) is provided with at least two tubes (13,14), the one of which belongs to an output port (15) and the other one belongs to an adding port (16), and wherein the tubes (13,14) form an integral unit with at least one associated cover (24).

4. The port system according to one of claims 1 to 3, wherein a base member (12) weldable with the bag (10) is provided with at least two tubes (13,14), the one of which belongs to an output port (15) and the other one belongs to an adding port (16), and wherein at least one of the caps (17a,17b) adapted to be placed upon the tubes (13,14) forms an integral unit with an associated cover (24a,24b).

5. The port system according to one of claims 1 to 4, wherein the sealing element (18) comprises locking elements (28) over the diaphragm (32), which cooperate with counterlocking elements (29) of a puncturing mandrel (30) in the manner of a bayonet catch.

6. The port system according to one of claims 1 to 5, wherein the closing member (19a) is configured as a cover (24a) at the same time and comprises a connection piece adapted to be torn off the cap body (28) as well as a catch edge (41) facing away from the connection piece and being adapted to be interlocked with the edge (26) of the cap body (18).

7. The port system according to claim 6, wherein the catch edge (41) comprises gaps (44) for manual engagement.

8. The port system according to one of claims 1 to 5, wherein the closing member (19b) is configured as a cover (24b) at the same time and comprises a disc (46) with a connection piece arranged so as to lie thereon as well as a catch edge (47) on the side of the disc (46) facing away from the connection piece, adapted to be interlocked with an edge (26) of the cap body (18).

9. The port system according to one of claims 1 to 5, wherein the diameter of the cap body is by at least 1 cm larger than that of the associated tube in such a manner that the cap body forms a protective shield for fingers engaging the tube.

10. The port system according to claim 9, wherein the tube has a cup-shaped configuration below the cap body in order to form a finger supporting surface.

## Revendications

1. Système de site d'accès pour une poche, comprenant un tube (13, 14), qui se dresse depuis la poche (10) et est fermé à son extrémité par un élément d'étanchéité (32, 38) pouvant être traversé, et un cabochon (17) qui recouvre l'élément d'étanchéité et est relié au tube (13, 14), cabochon dont le corps de cabochon (18) présente une ouverture de passage (27, 39) recouverte par une pièce de fermeture (19) pouvant être enlevée par rupture,
caractérisé en ce que sur le tube (13, 14), le corps de cabochon (18) ou la pièce de fermeture (19), est prévu un couvercle (24) qui, après l'arrachement de la pièce de fermeture (19), peut être placé sur le corps de cabochon (18) en fermant l'ouverture de passage (27, 39),
et en ce que le tube (13, 14) présente une collerette radiale (50) sur laquelle s'appuie le bord du corps de cabochon (18), et en ce que le tube est doté de bras (34) élastiques dans le sens radial, qui viennent en prise, à partir de l'intérieur du cabochon, dans des ouvertures d'encliquetage du corps de cabochon (18).

2. Système de site d'accès selon la revendication 1, caractérisé en ce que le couvercle peut être lié par encliquetage au corps de cabochon, de façon telle qu'un retrait ultérieur du couvercle (24) soit visible.

3. Système de site d'accès selon la revendication 1 ou 2, caractérisé en ce que sur une partie de base (12) pouvant être fixée par soudage à la poche (10), sont prévus au moins deux tubes (13, 14) dont l'un fait partie d'un site de prélèvement (15) et l'autre d'un site d'addition (16), et en ce que les tubes (13, 14) forment avec au moins un couvercle associé (24), une unité d'un seul tenant.

4. Système de site d'accès selon l'une des revendications 1 à 3, caractérisé en ce que sur une partie de base (12) pouvant être fixée par soudage à la poche (10), sont prévus au moins deux tubes (13, 14) dont l'un fait partie d'un site de prélèvement (15) et l'autre d'un site d'addition (16), et en ce que l'un au moins des cabochons (17a, 17b) pouvant être placés sur les tubes (13, 14) forme avec un couvercle associé (24a, 24b), une unité d'un seul tenant.

5. Système de site d'accès selon l'une des revendications 1 à 4, caractérisé en ce que le corps de cabochon (18) présente, au-dessus de l'élément d'étanchéité (32), des éléments de verrouillage (28) qui coopèrent, à la manière d'une fermeture à baïonnette, avec des éléments de verrouillage conjugués (29) d'une pointe de percement (30).

6. Système de site d'accès selon l'une des revendications 1 à 5, caractérisé en ce que la pièce de fermeture (19a) est en même temps réalisée sous forme de couvercle (24a) et comporte un embout tubulaire, pouvant être arraché du corps de cabochon (18), ainsi qu'à l'opposé de l'embout tubulaire, un bord d'encliquetage (41) pouvant être verrouillé avec le bord (26) du corps de cabochon (18).

7. Système de site d'accès selon la revendication 6, caractérisé en ce que le bord d'encliquetage (41) présente des encoches d'interruption (44) pour la préhension à l'aide de la main.

8. Système de site d'accès selon l'une des revendications 1 à 5, caractérisé en ce que la pièce de fermeture (19b) est en même temps réalisée sous forme de couvercle (24b) et comporte un disque (46), surmonté d'un embout tubulaire en position couchée, ainsi que sur la face du disque (46), opposée à celle où se trouve l'embout tubulaire, un bord d'encliquetage (47) pouvant être verrouillé avec un bord (26) du corps de cabochon (18).

9. Système de site d'accès selon l'une des revendications 1 à 5, caractérisé en ce que le diamètre du corps de cabochon est supérieur d'au moins 1 cm à celui du tube associé, de façon telle, que le corps de cabochon forme un écran de protection pour des doigts en prise avec le tube.

10. Système de site d'accès selon la revendication 9, caractérisé en ce que le tube est d'une configuration en forme de calice en-dessous du corps de cabochon, en vue de former une surface d'appui pour les doigts.
